# FASCICULE DE BREVET EUROPEEN

(11) **EP 2 503 417 B1**
(45) Date de publication et mention de la délivrance du brevet: **16.03.2016**
(21) Numéro de dépôt: 11159275.4
(22) Date de dépôt: 22.03.2011
(51) Int. Cl.: G04G 17/02, G04B 37/00

(54) **Membrane amovible de rayonnement acoustique pour une montre musicale ou à sonnerie, et montre la comprenant**
Removable acoustic membrane for a musical or chiming watch and watch including same
Abnehmbare akustische Membran für eine Armbanduhr mit Spieluhr oder Schlagwerk, und Armbanduhr umfassende diese Membran

(43) Date de publication de la demande: 26.09.2012
(73) Titulaire: Montres Breguet SA, 1344 L'Abbaye (CH)
(72) Inventeur: Sciascia, Fabio, 1341, L'Orient (CH); Pittet, Jan, 1347, Le Sentier (CH); Gilomen, Beat, 2540, Grenchen (CH); Mangin, Dave, 1350, Orbe (CH)
(74) Mandataire: Giraud, Eric

(56) Documents cités:
- CH-A- 224 250
- CH-A- 285 202
- CH-A4- 1 127 360
- US-A- 2 786 326

## Description

L'invention concerne une membrane amovible de rayonnement acoustique pour une montre musicale, ou une montre à sonnerie.

L'invention concerne encore une boîte de montre avec une carrure et un fond entre lesquels est maintenue la membrane amovible de rayonnement acoustique.

L'invention concerne également une montre, qui comprend une membrane amovible de rayonnement acoustique. La montre comprend une boîte de montre constituée essentiellement d'une carrure et d'un fond fixé étanchement et de manière amovible sur la carrure. Une glace est disposée sur un côté opposé au fond pour fermer étanchement ladite boîte. Un mouvement horloger est maintenu à l'intérieur de la boîte de montre et muni d'un mécanisme de sonnerie, tel qu'un module musical. Ce module musical est susceptible d'être activé dans des périodes déterminées pour produire principalement une musique. La membrane amovible de rayonnement acoustique est reliée à la boîte pour rayonner le son produit par le mécanisme de sonnerie vers l'extérieur de la boîte.

Si la membrane acoustique est maintenue fixée entre la carrure et le fond de la boîte de montre, il peut être prévu un certain nombre d'ouvertures latérales en périphérie du fond de la boîte pour la transmission du son vers l'extérieur de la membrane en vibration. La membrane acoustique doit être réalisée généralement dans un matériau métallique avec une faible épaisseur pour assurer une bonne transmission acoustique du son, ou d'une musique générée par exemple au moyen d'un module musical de la montre. Cependant avec une membrane acoustique de faible épaisseur disposée entre le fond et le mouvement de montre, cette membrane n'est pas en mesure de supporter des surpressions ou dépressions importantes en fonction des conditions environnementales. Ces conditions environnementales concernent les conditions physiques de l'endroit, où est disposée la montre, dans laquelle est placée la membrane acoustique. Une forte pression sur la membrane peut ainsi survenir dans le cas où la montre est utilisée pour une plongée à grande profondeur. Dans ces conditions, la membrane acoustique de faible épaisseur se déforme et vient en contact avec des parties du mouvement de montre. Cela risque d'endommager aussi bien la membrane que certaines parties du mouvement de montre, ce qui constitue un inconvénient.

Une solution à ce problème est décrite dans le brevet CH 375 664, qui décrit une montre-bracelet étanche, qui comprend une membrane acoustique et des moyens pour limiter la flexion de ladite membrane vers l'intérieur de la montre. La membrane de forme circulaire est fixée en tant que fond de boîte de montre par son bord périphérique à la carrure. Un second fond de la boîte est fixé en tant que partie externe de la montre en périphérie de la membrane. Ce second fond comprend des ouvertures latérales pour le passage du son. Des moyens d'arrêt sont prévus pour limiter la flexion de la membrane vers l'intérieur de la montre. Pour ce faire, un organe d'appui est fixé dans une position centrale sur la membrane, et le second fond comprend en son centre un organe de butée pour l'organe d'appui de la membrane. L'organe d'appui passe à travers une ouverture du fond au niveau de l'organe de butée pour être fixé au centre de la membrane. Lors d'une grande pression externe, l'organe d'appui de la membrane vient s'appuyer contre l'organe de butée du fond pour éviter que la membrane ne fléchisse trop.

Un inconvénient des moyens d'arrêt pour limiter la flexion de la membrane vers l'intérieur de la montre du brevet CH 375 664, est que l'organe d'appui est fixé à la membrane en passant à travers une ouverture du second fond de la boîte de montre. Dans ces conditions, de la saleté peut se loger au niveau du passage de l'organe d'appui à travers le fond de la boîte, ce qui peut amortir fortement la sonorité de la transmission acoustique de la membrane. Cela peut également déranger le porteur de la montre et éventuellement lui causer des démangeaisons ou de l'eczéma, ce qui constitue un autre inconvénient. L'organe d'appui peut également être manipulé de l'extérieur et la membrane n'est pas amovible, ce qui constitue encore d'autres inconvénients.

L'invention a donc pour but de pallier aux inconvénients de l'état de la technique susmentionné en fournissant une membrane amovible de rayonnement acoustique pour une montre musicale ou une montre à sonnerie, ayant une faible épaisseur et des moyens pouvant coopérer avec une boîte de montre, afin d'éviter toute déformation importante suite à une forte surpression ou dépression une fois logée dans la boîte de montre.

A cet effet, l'invention concerne une membrane amovible de rayonnement acoustique comprenant les caractéristiques définies dans la revendication indépendante 1.

Des formes particulières de la membrane amovible de rayonnement acoustique sont définies dans les revendications dépendantes 2 à 9.

A cet effet, l'invention concerne également une boîte de montre, qui comprend les caractéristiques de la revendication indépendante 10.

Des formes particulières de la boîte de montre sont définies dans les revendications dépendantes 11 et 12.

A cet effet, l'invention concerne également une montre munie d'une membrane amovible de rayonnement acoustique comprenant les caractéristiques définies dans la revendication dépendante 13.

Des formes particulières de la montre sont définies dans les revendications dépendantes 14 et 15.

Un avantage de l'invention réside dans le fait que notamment la partie de base de la membrane est maintenue par un organe de retenue dans un logement d'un organe intérieur de butée du fond. Ceci permet à la membrane, qui est souple et étanche, de ne pas trop se déformer et de ne pas venir en contact de parties du mouvement lors d'une surpression en fonction des conditions environnementales. Principalement comme le fond comprend des ouvertures latérales pour le rayonnement sonore de la membrane vers l'extérieur, la membrane est maintenue à distance du mouvement par la coopération entre l'organe de retenue et l'organe de butée notamment dans le cas d'une utilisation de la montre pour une plongée. En fonctionnement normal, la membrane est libre de vibrer étant donné que l'organe de retenue est disposé dans le logement de l'organe de butée avec un certain jeu.

Comme l'organe de butée et l'organe de retenue son réalisé dans un matériau métallique, aucun amortissement substantiel du son n'est constaté, car aucun joint n'est prévu, mais uniquement une liaison métal-métal entre les deux organes. Aucune saleté ne peut s'accumuler dans le logement de l'organe de butée, étant donné que cet organe de butée est réalisé à l'intérieur de la boîte de montre. De plus l'organe de retenue ne peut pas être manipulé une fois que le fond est fixé sur la carrure de la boîte de montre.

A cet effet, l'invention concerne également un procédé de montage d'une membrane amovible dans une boîte de montre selon les caractéristiques définies dans la revendication indépendante 16.

Des étapes particulières du procédé sont définies dans les revendications dépendantes 17 et 18.

Les buts, avantages et caractéristiques de la membrane amovible de rayonnement acoustique pour une montre musicale ou à sonnerie, ainsi que la montre la comprenant apparaîtront mieux dans la description suivante sur la base d'au moins une forme d'exécution non limitative illustrée par les dessins sur lesquels :
la figure 1 représente une vue tridimensionnelle de dessous de la membrane amovible de rayonnement acoustique selon l'invention,
la figure 2 représente de manière simplifiée une coupe transversale d'une montre musicale ou à sonnerie, qui est munie d'une membrane amovible acoustique selon l'invention, et
la figure 3 représente une vue tridimensionnelle depuis dessous d'une montre musicale ou à sonnerie selon l'invention avant la fixation du fond du boîtier sur la membrane amovible et sur la carrure.

Dans la description suivante, toutes les parties de la montre à sonnerie ou musicale bien connue dans ce domaine technique, ne seront décrites que sommairement. Il est principalement fait référence à la configuration d'une membrane de rayonnement acoustique notamment pour son maintien en collaboration du fond de la boîte de la montre.

La figure 1 représente une vue tridimensionnelle de dessous de la membrane amovible de rayonnement acoustique 1 notamment pour une montre musicale, ou une montre à sonnerie. Dans cette forme d'exécution, la membrane amovible peut être réalisée en forme d'une cuvette avec une partie de base 4, en tant que fond de la cuvette, et un bord périphérique 5 pour le montage dans une boîte de montre comme expliqué ci-après en référence aux figures 2 et 3. La membrane 1 peut être une membrane circulaire par exemple de diamètre de l'ordre de 40 mm en bordure et de diamètre de l'ordre de 31 mm dans sa partie de base 4 à titre d'exemple non limitatif. Cependant cette membrane peut être aussi d'une autre forme que circulaire et de dimension différente.

Le bord périphérique 5 de la membrane amovible 1 peut être fixé entre la carrure et le fond de la boîte de montre. Le bord périphérique comprend encore une cavité 6 destinée à recevoir une goupille d'indexage de la boîte de montre pour positionner la membrane 1 dans la boîte de montre. L'intérieur de la montre est étanche par l'intermédiaire de la membrane amovible fixée entre la carrure et le fond de la boîte, mais par contre une ou plusieurs ouvertures latérales peuvent être prévues dans le fond de la boîte pour le rayonnement sonore vers l'extérieur de la membrane en vibration.

La membrane amovible 1 comprend un organe de retenue 7, qui est disposé de préférence dans une partie centrale de la membrane, par exemple au centre de la partie de base 4. De préférence, l'organe de retenue vient de matière avec la partie de base 4, même s'il peut aussi être prévu de visser, chasser ou souder cet organe de retenue métallique sur la partie de base 4. La membrane amovible 1 avec l'organe de retenue 7 sont réalisés dans un matériau métallique, tel que le titane ou un métal précieux comme l'or, ou en métal amorphe.

Cet organe de retenue 7 est prévu pour coopérer avec un organe intérieur de butée du fond de la boîte de montre comme expliqué ci-après en référence aux figures 2 et 3. Quand cet organe de retenue 7 est placé dans un logement de l'organe intérieur de butée du fond de la boîte, cela permet de limiter la flexion de la membrane suite à une surpression ou dépression importante en fonction des conditions environnementales. En règle générale, la membrane disposée de manière étanche dans la boîte de montre est susceptible de subir de forte pression lors d'une utilisation de la montre pour une plongée à grande profondeur.

L'organe de retenue 7 prend de préférence la forme générale d'un T, mais peut également prendre la forme générale d'un L. Cet organe de retenue est donc constitué d'une tige fixée à la partie de base 4 de la membrane, et une languette fixée sur la tige parallèlement à la partie de base 4. La languette est de forme générale rectangulaire, et est dimensionnée pour que sa largeur permette une insertion de l'organe de retenue dans le logement de l'organe intérieur de butée du fond de la boîte. La longueur de la languette a une dimension adaptée pour retenir la languette dans le logement suite à un montage du type à baïonnette dans le logement du fond de la boîte de montre.

Pour obtenir une bonne qualité sonore de la membrane en vibration, l'épaisseur de la membrane doit être généralement faible, ce qui nécessite l'emploi de l'organe de retenue 7. L'épaisseur générale de la membrane 1 est de 0.3 mm ou inférieure. Pour maximiser des premières fréquences propres de vibration de la membrane dans la bande de fréquences entre 1 kHz et 4 kHz, la membrane peut être réalisée avec une épaisseur inhomogène spatialement dans sa partie de base. Pour ce faire, elle peut comprendre au moins une première région 2 de forme elliptique formée ou excavée dans le matériau de la membrane. Cette première région elliptique 2 est formée d'un côté opposé au côté portant l'organe de retenue 7. L'épaisseur de la membrane dans cette première région elliptique 2 peut être de l'ordre de 0.15 mm.

La membrane amovible 1 peut comprendre encore une seconde région 3 de forme elliptique formée dans le matériau de la membrane. L'épaisseur de la membrane dans cette seconde région est de l'ordre de 0.2 mm. Les deux régions elliptiques 2 et 3 se superposent en partie et sont de dimension adaptée pour maximiser le nombre de modes propres de vibration de la membrane principalement dans la bande de fréquences entre 1 kHz et 4 kHz. La forme d'ellipse est préconisée pour pouvoir avoir deux modes propres de vibration en comparaison d'une région de forme circulaire.

Il est également à noter qu'en lieu et place de réaliser des régions elliptiques 2, 3 par gravure, fraisage ou creusement dans l'épaisseur totale de la membrane 1, il peut être envisagé de réaliser une membrane avec des régions ayant des propriétés physico-chimiques modifiées localement et de manière déterministe lors de la fabrication ou du post-traitement. Cette procédure permet de réaliser des régions uniformes par exemple elliptiques pour multiplier les modes de vibration et aplatir la réponse en fréquence.

La figure 2 représente une coupe transversale ou diamétrale d'une montre à sonnerie ou musicale 10. La montre 10 comprend essentiellement une membrane amovible de rayonnement acoustique 1, qui est munie d'un organe de retenue 7 pour coopérer avec un organe intérieur de butée 27 du fond métallique 15 de la boîte de montre. La membrane est également configurée avec les deux régions elliptiques 2 et 3 excavées dans le matériau de sa partie de base 4 pour améliorer le rendement acoustique d'une ou plusieurs notes ou d'une musique produites par un mécanisme de sonnerie. Cette membrane acoustique peut être réalisée par exemple dans un métal amorphe, qui est un matériau inoxydable.

La montre à sonnerie ou musicale 10 comprend également un mouvement horloger 20, qui est généralement monté sur une platine 24. Une pièce de bordure 22 est fixée à la platine 24, ce qui définit une cage de montre. Habituellement aussi bien la platine 24 que la pièce de bordure 22 sont réalisées dans un matériau métallique.

Le mouvement horloger 20 comprend un mécanisme de sonnerie, non représenté. Ce mécanisme de sonnerie peut comprendre un ou plusieurs timbres montés sur un même porte-timbre solidaire de la platine 24, et un ou plusieurs marteaux montés rotatifs sur la platine pour venir frapper chaque timbre respectif dans des périodes déterminées. Un tel mécanisme de sonnerie est prévu pour signaler une alarme programmée ou des répétitions minutes.

Dans une forme d'exécution plus élaborée d'une montre musicale, le mécanisme de sonnerie peut comprendre un module musical muni d'un clavier avec un ensemble de lames reliées à un talon, qui est fixé sur la platine 24. Une note ou une succession de notes de musique sont produites par les vibrations de lames du clavier. Chaque lame est normalement configurée pour la production d'une note particulière, mais il peut être prévu d'avoir certains groupes de deux lames ou plus pour que chaque groupe produise une même note particulière. Pour produire une musique par exemple dans des périodes programmées, les lames du clavier sont levées puis relâchées par des goupilles solidaires d'un cylindre ou d'un disque en rotation sur la platine 24. Chaque lame activée oscille principalement à sa première fréquence propre. Les vibrations générées par les lames activées, sont transmises aux pièces d'habillage de la montre, qui doivent permettre de rayonner acoustiquement le son produit par chaque lame en vibration.

Dans cette forme d'exécution, la membrane acoustique 1 est en forme de cuvette, dont le bord périphérique supérieur 5 est monté de manière étanche par une garniture annulaire 18 sur un rebord annulaire intérieur du fond 15 de la boîte. Le diamètre de cette cuvette, qui peut être équivalent au diamètre de la glace 12 de montre, peut se situer entre 20 et 40 mm. Un support 21 de forme annulaire supporte d'un côté la platine 24 avec la pièce de bordure 22 et s'appuie sur le bord supérieur de la membrane 1 acoustique. Au moment de la fixation de la carrure métallique 14 sur le fond métallique 15 de la boîte de montre, le support 21 et le bord périphérique de la membrane de rayonnement acoustique 1 sont pincés entre la carrure 14 et le rebord du fond 15.

Il est à noter qu'il peut être prévu de fixer la membrane acoustique 1 par sa bordure 5 d'une autre manière que celle présentée ci-devant. Il peut être envisagé que la membrane soit fixée de manière ponctuelle en 2, 3, 4 ou plus de points par sa bordure, ou qu'elle soit fixée élastiquement ou avec une condition d'appui simple.

Le fond 15 est monté par des moyens connus et de manière amovible sur la carrure 14 avec une garniture d'étanchéité 19. La fixation du fond 15 sur la carrure peut être effectuée au moyen de vis comme expliqué ci-après en référence à la figure 3. Une glace de montre 12 est fixée notamment à la lunette 13 pour fermer étanchement la boîte de montre. Un cadran 23 est maintenu en bordure sur la carrure et disposé au-dessous de la glace de montre 12. Pour une montre mécanique à sonnerie 10, des aiguilles d'indication de l'heure 25 sont prévues sur le cadran, qui porte aussi des index horaires en périphérie.

Dans un mode de fonctionnement normal, la partie centrale 4 de la membrane acoustique n'est pas en contact avec le support 21 et la surface intérieure du fond 15. De ce fait, un espace suffisant 17 dans la boîte est prévu pour que la membrane acoustique puisse librement vibrer ou rayonner acoustiquement. L'ensemble de la membrane acoustique 1 et du fond 15 constitue ainsi un double fond. Une ou plusieurs ouvertures 16 sont également prévues latéralement à travers le fond 15 pour permettre à la membrane acoustique de rayonner le son produit par le mécanisme de sonnerie vers l'extérieur.

Par contre en cas de surpression ou dépression importante sur la membrane, l'organe de retenue 7, qui est disposé avec un certain jeu dans un logement 37 de l'organe intérieur de butée 27 du fond, peut venir en contact métal contre métal avec l'organe intérieur de butée 27 du fond. La coopération entre l'organe de retenue 7 et l'organe intérieur de butée 27 permet à la membrane de ne pas subir une déformation importante notamment quand la montre est utilisée pour une plongée à grande profondeur. Le jeu laissé à l'organe de retenue 7 dans le logement 37 de l'organe intérieur de butée 27 peut être estimé par exemple à 0.5 mm maximum de chaque côté de la languette et de la tige de l'organe de retenue 7.

Lors du fonctionnement du mécanisme de sonnerie, la note ou les notes générées par ledit mécanisme de sonnerie sont transmises directement à la membrane amovible de rayonnement acoustique 1 pour la faire vibrer. Une transmission de vibration à la membrane acoustique 1 est également fournie en bordure de la membrane acoustique par les pièces de liaison 21, 22 et 24. Comme la membrane acoustique comprend des régions asymétriques sous forme d'ellipse 2, 3 excavées dans la partie de base 4 de la membrane, elle est susceptible de vibrer à plusieurs premières fréquences propres en fonction du nombre de notes prévues à rayonner. Ces premières fréquences propres sont situées de préférence dans la bande acoustique utile entre 1 kHz et 4 kHz. Les secondes fréquences propres de vibration des notes sont par contre situées au-dessus de 4 kHz. Ceci est avantageux car les secondes fréquences de vibration sont souvent destructrices de son.

Ces fréquences propres voulues de vibration sonore de la membrane, qui peut être en métal amorphe, sont dépendantes des propriétés physiques, telles que la masse volumique et le module d'Young. Le métal amorphe utilisé peut être par exemple un alliage métallique à base de titane, zirconium et béryllium. De plus avec une telle membrane de rayonnement acoustique 1, il est constaté un amortissement très faible, ce qui procure un très bon rendement sonore de cette membrane acoustique.

Grâce au fait que cette membrane amovible 1 peut être composée de matériaux inoxydables, elle peut être montée sur un fond 15 par exemple en métal précieux, tel que l'or. Aucune différence de potentiel électro-chimique n'est ainsi constatée même dans un milieu humide, ce qui fait qu'aucune corrosion ne survient au contact de la membrane 1 et du fond 15.

La figure 3 représente une vue tridimensionnelle depuis dessous d'une montre musicale ou à sonnerie 10 selon l'invention avant la fixation du fond du boîtier sur la membrane amovible 1 et sur la carrure 14. Il est principalement représenté les étapes du montage de la membrane amovible acoustique 1 dans une boîte de montre 14, 15.

Le bord périphérique 5 de la membrane amovible de rayonnement acoustique 1 est disposé sur la périphérie d'un support du mouvement de montre non représenté. Une goupille d'indexage, non représentée, de la boîte de montre permet de positionner la membrane, qui comprend une cavité en périphérie pour recevoir ladite goupille. L'organe de retenue 7 de la membrane est positionnée selon cette vue avec la languette parallèle à la partie de base 4, dont la longueur est disposée dans la direction 3h - 9h de la montre. On remarque également la position des régions elliptiques 2 et 3 excavées dans la matériau de la membrane, qui sont réalisées du côté du mouvement de montre. Cependant ces régions elliptiques 2 et 3 peuvent aussi être réalisées du même côté que l'organe de retenue 7.

Le fond métallique 15 comprend d'un côté intérieur de la montre, un organe de butée 27. Cet organe intérieur de butée 27 est composé de deux ergots en forme de crochet, qui sont en regard l'un par rapport à l'autre. Chaque ergot a une paroi latérale perpendiculaire au fond 15, et une portion supérieure sensiblement parallèle au fond 15. Les parois latérales et les portions supérieures des deux ergots définissent le logement 37 pour maintenir l'organe de retenue 7 de la membrane amovible par un montage à baïonnette comme expliqué. Le logement 37 est bien entendu, dimensionné pour laisser un certain jeu de mouvement à l'organe de retenue 7 de la membrane une fois positionné dans ledit logement 37.

Le fond métallique 15 est tout d'abord posé sur la carrure 14 comme montré par les flèches en prenant soin que les deux ergots de l'organe de butée 27 soient orientés pour que la largeur de la languette de l'organe de retenue 7 passe entre les deux ergots jusque dans le logement 37. Une fois cette opération terminée, le fond 15 est tourné d'un angle d'environ 90° de manière que la longueur de la languette soit entre les portions supérieures des ergots de l'organe de butée 27 et le fond du logement 37. Ceci définit un montage du type à baïonnette.

Une fois terminé le montage du type à baïonnette de l'organe de retenue 7 dans le logement 37 de l'organe de butée 27, le fond 15 peut être vissé sur la carrure par l'intermédiaire de vis non représentées, qui passent chacune par une ouverture à cran correspondante 11 du fond, et sont vissées dans des filetages 31 de la carrure 14. Le bord périphérique 5 de la membrane amovible 1 est ainsi maintenu pressé entre le support du mouvement et le fond 15 par l'intermédiaire du joint d'étanchéité 18 montré à la figure 2. Le mouvement de montre est maintenu dans une chambre étanche grâce à la membrane fixée entre la carrure 14 et le fond 15. Des ouvertures latérales 16 du fond sont par contre prévues pour le rayonnement acoustique de la membrane. C'est également par ces ouvertures 16 que la membrane peut subir des pressions importantes en fonction des conditions environnementales, notamment lors de l'utilisation de la montre musicale en plongée. Cependant la flexion de la membrane est limitée par la coopération de l'organe de retenue 7 et de l'organe de butée 27 comme susmentionné.

A partir de la description qui vient d'être faite, plusieurs variantes de réalisation de la membrane amovible de rayonnement acoustique pour une montre musicale ou une montre à sonnerie, ainsi que la montre musicale ou à sonnerie peuvent être conçues par l'homme du métier sans sortir du cadre de l'invention définie par les revendications. L'organe de retenue de la membrane peut être disposé dans une position décalée par rapport au centre de la membrane. Il peut être prévu plusieurs organes de retenue, qui coopèrent chacun avec un organe de butée spécifique à l'intérieur de la boîte de montre. La membrane peut avoir une autre forme que circulaire, par exemple rectangulaire et être plane. La membrane peut comprendre une région en forme d'ellipse sur une première face et une autre région en forme d'ellipse sur une seconde face opposée de la membrane. L'organe de butée peut être une portion fermée définissant un logement pour accueillir une languette de l'organe de retenue en forme de L. L'organe de retenue peut également prendre une forme hélicoïdale.

## Revendications

1. Membrane amovible de rayonnement acoustique (1) pour une montre musicale ou une montre à sonnerie (10), ladite membrane étant susceptible d'être fixée de manière amovible entre une carrure (14) et un fond (15) d'une boîte de montre, **caractérisée en ce qu'**elle comprend un organe de retenue (7) sous la forme d'un T ou d'un L avec une tige fixée à une partie de base (4) de la membrane, et une languette fixée sur la tige parallèlement à la partie de base (4) destiné à coopérer avec un organe de butée (27) du fond disposé entièrement à l'intérieur de la boîte de montre, pour limiter la flexion de la membrane suite à une surpression ou dépression importante en fonction des conditions environnementales, et **en ce que** la languette est de forme générale rectangulaire, dont la largeur est dimensionnée pour être en mesure d'insérer la languette dans un logement (37) d'un organe intérieur de butée (27) du fond de la boîte de montre, alors que la longueur est dimensionnée de manière à retenir la languette dans le logement suite à un montage du type à baïonnette dans le logement.

2. Membrane (1) selon la revendication 1, **caractérisée en ce que** l'organe de retenue (7) est disposé dans une partie centrale (4) de la membrane.

3. Membrane (1) selon l'une des revendications précédentes, **caractérisée en ce que** l'organe de retenue (7) vient de matière avec une partie de base de la membrane.

4. Membrane (1) selon l'une des revendications précédentes, **caractérisée en ce que** l'épaisseur générale de la membrane est de 0.3 mm ou inférieure.

5. Membrane (1) selon la revendication 4, **caractérisée en ce qu'**elle comprend au moins une première région (2) de forme elliptique formée dans le matériau de la membrane, et **en ce que** l'épaisseur de la membrane dans la première région (2) est de l'ordre de 0.15 mm.

6. Membrane (1) selon la revendication 5, **caractérisée en ce qu'**elle comprend une seconde région (3) de forme elliptique formée dans le matériau de la membrane, et **en ce que** l'épaisseur de la membrane dans la seconde région (3) est de l'ordre de 0.2 mm, et **en ce que** les deux régions se superposent en partie de manière à maximiser des premières fréquences propres de vibration de la membrane dans la bande de fréquences entre 1 kHz et 4 kHz.

7. Membrane (1) selon la revendication 1, **caractérisée en ce qu'**elle est réalisée en métal précieux ou en titane ou en métal amorphe.

8. Membrane (1) selon la revendication 1, **caractérisée en ce que** la membrane a une forme générale de cuvette avec une partie de base (4), sur laquelle est fixée l'organe de retenue (7), et un bord périphérique (5) pour le montage entre la carrure et le fond de la boîte de montre.

9. Membrane (1) selon l'une des revendications 1 et 8, **caractérisée en ce qu'**un bord périphérique (5) de la membrane comprend une cavité (6) destinée à recevoir une goupille d'indexage d'une boîte de montre pour positionner la membrane dans la boîte de montre.

10. Boîte de montre, comprenant au moins une carrure (14) et un fond (15) monté sur la carrure pour fermer la boîte, **caractérisée en ce que** le fond comprend un organe de butée (27) ayant un logement (37) disposé entièrement à l'intérieur de la boîte de montre et adapté pour accueillir un organe de retenue (7) d'une membrane amovible de rayonnement acoustique selon l'une des revendications précédentes, la membrane étant susceptible d'être fixée de manière amovible entre la carrure et le fond de la boîte, et **en ce que** l'organe intérieur de butée (27) comprend deux ergots en forme de crochet en regard l'un par rapport à l'autre, chaque ergot ayant une paroi latérale et une portion supérieure pour définir le logement (37) entre les deux ergots afin de pouvoir maintenir l'organe de retenue de la membrane amovible par un montage à baïonnette.

11. Boîte de montre selon la revendication 10, **caractérisée en ce que** le logement (37) entre les deux ergots, est dimensionné de telle manière à laisser un certain jeu pour le mouvement de l'organe de retenue de la membrane amovible.

12. Boîte de montre selon la revendication 10, **caractérisée en ce que** le fond comprend une ou plusieurs ouvertures latérales (16) pour le rayonnement d'au moins un son généré dans la boîte de montre vers l'extérieur.

13. Montre musicale ou à sonnerie (10), comprenant une boîte de montre selon l'une des revendications 10 à 12, la boîte comprenant une carrure (14) et un fond (15) muni d'au moins une ouverture latérale (16), le fond étant fixé étanchement et de manière amovible à la carrure, une glace (12) fermant étanchement la boîte, un mouvement horloger (20) maintenu à l'intérieur de la boîte de montre et muni d'un mécanisme de sonnerie susceptible d'être activé dans des périodes déterminées pour produire une note ou plusieurs notes ou une musique, et au moins une membrane amovible de rayonnement acoustique (1) selon l'une des revendications 1 à 9, qui est disposée dans la boîte de montre, **caractérisée en ce qu'**un organe de retenue (7) de la membrane sous la forme d'un T ou d'un L avec une tige fixée sur une partie de base (4) de la membrane et une languette de forme générale rectangulaire fixée sur la tige parallèlement à la partie de base (4), est disposé dans un logement (37) d'un organe de butée (27) du fond disposé entièrement à l'intérieur de la boîte de montre, pour limiter la flexion de la membrane suite à une surpression ou dépression importante en fonction des conditions environnementales, et **en ce que** l'organe intérieur de butée (27) comprend deux ergots en forme de crochet en regard l'un par rapport à l'autre, chaque ergot ayant une paroi latérale et une portion supérieure pour définir un logement (37) entre les deux ergots afin de pouvoir maintenir l'organe de retenue de la membrane amovible suite à un montage à baïonnette.

14. Montre (10) selon la revendication 13, **caractérisée en ce que** la membrane acoustique (1) est maintenue sur un rebord intérieur du fond (15) de la boîte et une partie de la carrure (14), et **en ce que** la périphérie de la membrane acoustique (1) est pincée avec la périphérie d'un support (21) du mouvement entre la carrure (14) et le rebord intérieur du fond (15) de la boîte.

15. Montre (10) selon la revendication 14, **caractérisée en ce que** la membrane acoustique (1) a une forme de cuvette, dont un bord supérieur (5) est pincé avec le support annulaire entre la carrure (14) et un rebord annulaire intérieur du fond (15) de la boîte, une garniture d'étanchéité annulaire (18) étant placée entre le rebord du fond (15) et le bord annulaire de la membrane, et **en ce qu'**une partie centrale de la membrane acoustique n'est pas en contact avec le support (21) et une surface intérieure du fond (15) de la boîte pour définir un espace (17) afin de pouvoir osciller librement.

16. Procédé de montage d'une membrane amovible de rayonnement acoustique selon l'une des revendications 1 à 9 dans une boîte de montre selon l'une des revendications 10 à 12, **caractérisé en ce que** le procédé comprend les étapes consistant à :
- placer et positionner la membrane amovible (1) sur la carrure,
- monter le fond (15) de la boîte sur la carrure avec l'organe intérieur de butée (27) orienté de manière à loger la languette de l'organe de retenue (7) de la membrane dans un logement (37) de l'organe intérieur de butée (27),
- tourner le fond (15) sur la carrure d'un angle d'environ 90° pour disposer la longueur de la languette de l'organe de retenue (7) entre deux portions supérieures d'ergots de l'organe de butée (27) et le fond du logement (37) du fond pour effectuer un montage à baïonnette de l'organe de retenue (7) dans le logement de l'organe de butée (27), et
- fixer le fond (15) sur la carrure.

17. Procédé selon la revendication 16, **caractérisé en ce que** le fond est fixé sur la carrure au moyen d'un certain nombre de vis passant chacune dans une ouverture à cran correspondante dans le fond, et chacune vissée dans un filetage respectif dans la carrure.

18. Procédé selon la revendication 16, **caractérisé en ce que** la membrane est orientée sur la carrure au moyen d'une cavité (6) en périphérie susceptible de recevoir une goupille d'indexage de la boîte de montre.

## Patentansprüche

1. Abnehmbare Schallstrahlungsmembran (1) für eine Spieluhr oder eine Uhr mit Läutwerk (10), wobei die Membran geeignet ist, abnehmbar zwischen einem Gehäusemittelteil (14) und einem Boden (15) eines Uhrengehäuses befestigt zu werden, **dadurch gekennzeichnet, dass** sie ein Halteorgan (7) in Form eines T oder eines L umfasst, das einen an einem Basisteil (4) der Membran befestigten Stift besitzt, und eine Zunge umfasst, die an dem Stift parallel zu dem Basisteil (4) befestigt ist und dafür bestimmt ist, mit einem Anschlagorgan (27) des Bodens zusammenzuwirken, das vollständig innerhalb des Uhrengehäuses angeordnet ist, um die Biegung der Membran als Folge eines großen Über- oder Unterdrucks als Funktion von Umweltbedingungen zu begrenzen, und dass die Zunge eine im Allgemeinen rechtwinklige Form hat, deren Breite so bemessen ist, dass sie in der Lage ist, die Zunge in einen Aufnahmeraum (37) eines inneren Organs des Anschlags (27) des Bodens des Uhrengehäuses einzusetzen, während die Länge so bemessen ist, dass die Zunge in dem Aufnahmesitz als Folge einer Montage des Bajonett-Typs in dem Aufnahmesitz gehalten wird.

2. Membran (1) nach Anspruch 1, **dadurch gekennzeichnet, dass** das Halteorgan (7) in einem Mittelteil (4) der Membran angeordnet ist.

3. Membran (1) nach einem der vorhergehenden Ansprüche, **dadurch gekennzeichnet, dass** das Halteorgan (7) einteilig mit einem Basisteil der Membran ausgebildet ist.

4. Membran (1) nach einem der vorhergehenden Ansprüche, **dadurch gekennzeichnet, dass** die allgemeine Dicke der Membran 0,3 mm oder weniger beträgt.

5. Membran (1) nach Anspruch 4, **dadurch gekennzeichnet, dass** sie wenigstens einen ersten Bereich (2) mit elliptischer Form umfasst, der aus dem Material der Membran gebildet ist, und dass die Dicke der Membran in dem ersten Bereich (2) in der Größenordnung von 0,15 mm liegt.

6. Membran (1) nach Anspruch 5, **dadurch gekennzeichnet, dass** sie einen zweiten Bereich (3) mit elliptischer Form umfasst, der aus dem Material der Membran gebildet ist, dass die Dicke der Membran in dem zweiten Bereich (3) in der Größenordnung von 0,2 mm liegt und dass sich die zwei Bereiche teilweise überlagern, derart, dass erste Schwingungseigenfrequenzen der Membran in dem Frequenzband zwischen 1 kHz und 4 kHz maximal sind.

7. Membran (1) nach Anspruch 1, **dadurch gekennzeichnet, dass** sie aus einem Edelmetall oder aus Titan oder aus einem amorphen Metall verwirklicht ist.

8. Membran (1) nach Anspruch 1, **dadurch gekennzeichnet, dass** die Membran die allgemeine Form einer Schale mit einem Basisteil (4), auf dem das Halteorgan (7) befestigt ist, und einem Umfangsrand (5) für die Montage zwischen dem Gehäusemittelteil und dem Boden des Uhrengehäuses hat.

9. Membran (1) nach einem der Ansprüche 1 und 8, **dadurch gekennzeichnet, dass** ein Umfangsrand (5) der Membran einen Hohlraum (6) umfasst, der dazu bestimmt ist, einen Indexierungszapfen eines Uhrengehäuses aufzunehmen, um die Membran in dem Uhrengehäuse zu positionieren.

10. Uhrengehäuse, das wenigstens ein Gehäusemittelteil (14) und einen an dem Gehäusemittelteil montierten Boden (15), um das Gehäuse zu verschließen, umfasst, **dadurch gekennzeichnet, dass** der Boden ein Anschlagorgan (27) umfasst, das einen Aufnahmesitz (37) aufweist, der vollständig innerhalb des Uhrengehäuses angeordnet ist und dafür ausgelegt ist, ein Halteorgan (7) einer abnehmbaren Schallstrahlungsmembran nach einem der vorhergehenden Ansprüche aufzunehmen, wobei die Membran dafür ausgelegt ist, abnehmbar zwischen dem Gehäusemittelteil und dem Boden des Gehäuses befestigt zu werden, und dass das innere Anschlagorgan (27) zwei einander gegenüber befindliche Ansätze in Hakenform umfasst, wovon jeder eine Seitenwand und einen oberen Abschnitt, um den Aufnahmesitz (37) zwischen den zwei Ansätzen zu definieren, besitzt, um das Halteorgan der abnehmbaren Membran durch eine Bajonett-Montage halten zu können.

11. Uhrengehäuse nach Anspruch 10, **dadurch gekennzeichnet, dass** der Aufnahmesitz (37) zwischen den zwei Ansätzen so bemessen ist, dass ein bestimmtes Spiel für die Bewegung des Halteorgans der abnehmbaren Membran zugelassen wird.

12. Uhrengehäuse nach Anspruch 10, **dadurch gekennzeichnet, dass** der Boden eine oder mehrere seitliche Öffnungen (16) für die Strahlung wenigstens eines in dem Uhrengehäuse erzeugten Tons nach außen umfasst.

13. Spieluhr oder Uhr mit Läutwerk (10), die ein Uhrengehäuse nach einem der Ansprüche 10 bis 12 umfasst, wobei das Gehäuse umfasst: ein Gehäusemittelteil (14) und einen Boden (15), der mit wenigstens einer seitlichen Öffnung (16) versehen ist, wobei der Boden an dem Gehäusemittelteil dicht und abnehmbar befestigt ist, ein Uhrenglas (12), das das Gehäuse dicht verschließt, ein Uhrwerk (20), das in dem Uhrengehäuse gehalten wird und mit einem Läutwerkmechanismus versehen ist, der in bestimmten Perioden aktiviert werden kann, um eine oder mehrere Noten oder Musik zu erzeugen, und wenigstens eine abnehmbare Schallstrahlungsmembran (1) nach einem der Ansprüche 1 bis 9, die in dem Uhrengehäuse angeordnet ist, **dadurch gekennzeichnet, dass** ein Halteorgan (7) der Membran in Form eines T oder eines L mit einem Stift, der an einem Basisteil (4) der Membran befestigt ist, und einer Zunge, die eine im Allgemeinen rechtwinklige Form hat und an dem Stift parallel zu dem Basisteil (4) befestigt ist, in einem Aufnahmesitz (37) eines Anschlagorgans (27) des Bodens angeordnet ist, das seinerseits vollständig innerhalb des Uhrengehäuses angeordnet ist, um die Biegung der Membran infolge eines großen Über- oder Unterdrucks als Funktion von Umgebungsbedingungen zu begrenzen, und dass das innere Anschlagorgan (27) zwei einander gegenüber befindliche Ansätze in Hakenform umfasst, wovon jeder eine Seitenwand und einen oberen Abschnitt, um einen Aufnahmesitz (37) zwischen den zwei Ansätzen zu definieren, besitzt, um das Halteorgan der abnehmbaren Membran als Folge einer Bajonett-Montage halten zu können.

14. Uhr (10) nach Anspruch 13, **dadurch gekennzeichnet, dass** die Schallmembran (1) an einem inneren Rand des Bodens (15) des Gehäuses und einem Teil des Gehäusemittelteils (14) gehalten wird und dass der Umfang der Schallmembran (1) mit dem Umfang eines Trägers (21) des Werks zwischen dem Gehäusemittelteil (14) und dem inneren Rand des Bodens (15) des Gehäuses eingeklemmt ist.

15. Uhr (10) nach Anspruch 14, **dadurch gekennzeichnet, dass** die Schallmembran (1) eine Schalenform hat, deren oberer Rand (5) mit dem ringförmigen Träger zwischen dem Gehäusemittelteil (14) und einem ringförmigen inneren Rand des Bodens (15) des Gehäuses eingeklemmt ist, wobei eine Ringdichtung (18) zwischen dem Rand des Bodens (15) und dem ringförmigen Rand der Membran angeordnet ist, und dass ein Mittelteil der Schallmembran nicht mit dem Träger (21) und mit einer inneren Oberfläche des Bodens (15) des Gehäuses in Kontakt ist, um einen Raum (17) zu definieren, um frei oszillieren zu können.

16. Verfahren zum Montieren einer abnehmbaren Schallstrahlungsmembran nach einem der Ansprüche 1 bis 9 in einem Uhrengehäuse nach einem der Ansprüche 10 bis 12, **dadurch gekennzeichnet, dass** das Verfahren die Schritte umfasst, die darin bestehen:
- die abnehmbare Membran (1) an dem Gehäusemittelteil anzuordnen und zu positionieren,
- den Boden (15) des Gehäuses an dem Gehäusemittelteil so zu montieren, dass ein inneres Anschlagorgan (27) so orientiert ist, dass die Zunge des Halteorgans (7) der Membran in einem Aufnahmesitz (37) des inneren Anschlagorgans (27) aufgenommen wird,
- den Boden (15) auf dem Gehäusemittelteil um einen Winkel von etwa 90° zu drehen, um die Länge der Zunge des Halteorgans (7) zwischen zwei oberen Abschnitten von Ansätzen des Anschlagorgans (27) und dem Boden des Aufnahmesitzes (37) des Bodens anzuordnen, um eine Bajonett-Montage des Halteorgans (7) in dem Aufnahmesitz des Anschlagorgans (27) vorzunehmen, und
- den Boden (15) am Gehäusemittelteil zu befestigen.

17. Verfahren nach Anspruch 16, **dadurch gekennzeichnet, dass** der Boden an dem Gehäusemittelteil mittels einer bestimmten Anzahl von Schrauben befestigt ist, die jeweils in einer entsprechenden Rastöffnung im Boden verlaufen und jeweils in ein entsprechendes Gewinde im Gehäusemittelteil geschraubt sind.

18. Verfahren nach Anspruch 16, **dadurch gekennzeichnet, dass** die Membran auf dem Gehäusemittelteil mittels eines Umfangshohlraums (6), der einen Indexierungszapfen des Uhrengehäuses aufnehmen kann, orientiert wird.

## Claims

1. Removable acoustic radiating membrane (1) for a musical watch or a striking watch (10), wherein said membrane can be removably fixed between a middle part (14) and a back cover (15) of a watch case, **characterized in that** it includes a retaining member (7) in a T or L shape with a stem fixed to a base part (4) of the membrane and a tongue fixed to the stem parallel to the base part (4) intended to cooperate with a stop member (27) of the back cover arranged entirely inside the watch case, to limit the bending of the membrane following significant excess pressure or vacuum pressure according to environmental conditions, and **in that** the tongue has the general shape of a rectangle, the width of which is sized to enable the tongue to be inserted in a housing (37) in an inner stop member (27) of the back cover of the watch case, while the length is sized to retain the tongue in the housing following a bayonet type assembly in the housing.

2. Membrane (1) according to claim 1, **characterized in that** the retaining member (7) is arranged in a central part (4) of the membrane.

3. Membrane (1) according to any of the preceding claims, **characterized in that** the retaining member (7) is integral with a base part (4) of the membrane.

4. Membrane (1) according to any of the preceding claims, **characterized in that** the general thickness of the membrane is 0.3 mm or less.

5. Membrane (1) according to claim 4, **characterized in that** it includes at least a first area (2) of elliptic shape formed in the material of the membrane, and **in that** the thickness of the membrane in the first area (2) is on the order of 0.15 mm.

6. Membrane (1) according to claim 5, **characterized in that** it includes a second area (3) of elliptic shape formed in the material of the membrane, **in that** the thickness of the membrane in the second area (3) is on the order of 0.2 mm, and **in that** the two areas are partly superposed so as to maximise the first natural vibration frequencies of the membrane in the frequency band between 1 kHz and 4 kHz.

7. Membrane (1) according to claim 1, **characterized in that** it is made of precious metal or titanium or amorphous metal.

8. Membrane (1) according to claim 1, **characterized in that** the membrane has a general dome shape with a base part (4), on which the retaining member (7) is fixed, and a peripheral edge (5) for assembly between the middle part and the back cover of the watch case.

9. Membrane (1) according to any of claims 1 and 8, **characterized in that** a peripheral edge (5) of the membrane includes a cavity (6) for receiving a watch case indexing pin to position the membrane in the watch case.

10. Watch case, including at least a middle part (14) and a back cover (15) mounted on the middle part to close the case, **characterized in that** the back cover includes a stop member (27) having a housing (37) arranged entirely inside the watch case and adapted to receive a retaining member (7) of a removable acoustic radiating membrane according to any of the preceding claims, wherein the membrane can be removably fixed between the middle part and the back cover of the case, and **in that** the inner stop member (27) includes two hook-shaped catches opposite each other, each catch having a side wall and a top portion to define the housing (37) between the two catches to enable the retaining member of the removable membrane to be held via a bayonet assembly.

11. Watch case according to claim 10, **characterized in that** the housing (37) between the two catches is sized to allow play for the movement of the retaining member of the removable membrane.

12. Watch case according to claim 10, **characterized in that** the back cover includes one or several side apertures (16) for the radiation of at least one sound generated in the watch case towards the exterior.

13. Musical or striking watch (10), including a watch case according to any of claims 10 to 12, wherein the case has a middle part (14) and a back cover (15) provided with at least one side aperture (16), the back cover is secured in a sealed and removable manner to the middle part, a crystal (12) closing the case in a sealed manner, a watch movement (20) held inside the watch case and provided with a striking mechanism capable of being actuated at determined times to produce one note or several notes or music, and at least one removable acoustic radiating membrane (1) according to any of claims 1 to 9, which is arranged in the watch case, **characterized in that** a retaining member (7) of the membrane, in a T or L shape with a stem fixed to a base part (4) of the membrane and a tongue fixed to the stem parallel to the base part (4), is arranged in a housing (37) in a stop member (27) of the back cover arranged entirely inside the watch case, to limit the bending of the membrane following significant excess pressure or vacuum pressure according to environmental conditions, and **in that** the inner stop member (27) includes two hook-shaped catches opposite each other, each catch having a side wall and a top portion to define a housing (37) between the two catches to enable the retaining member of the removable membrane to be held following a bayonet assembly.

14. Watch (10) according to claim 13, **characterized in that** the acoustic membrane (1) is held on an inner edge of the back cover (15) of the case and one portion of the middle part (14), and **in that** the periphery of the acoustic membrane (1) is clamped with the periphery of a support (21) of the movement between the middle part (14) and the inner edge of the back cover (15) of the case.

15. Watch (10) according to claim 14, **characterized in that** the acoustic membrane (1) has the shape of a dome, the top edge of which is clamped with the annular support between the middle part (14) and an inner annular edge of the back cover (15) of the case, an annular sealing gasket (18) being placed between the edge of the back cover (15) and the annular edge of the membrane, and **in that** a central part of the acoustic membrane is not in contact with the support (21) and an inner surface of the back cover (15) of the case to define a space (17) allowing said membrane to oscillate freely.

16. Method of assembling a removable acoustic radiating membrane according to any of claims 1 to 9 in the watch case according to any of claims 10 to 12, **characterized in that** the method includes the steps consisting in:
- placing and positioning a removable membrane (1) on the middle part,
- mounting the back cover (15) of the case on the middle part with the inner stop member (27) oriented so that the tongue of the retaining member (7) of the membrane is housed in a housing (37) of the inner stop member (27),
- rotating the back cover (15) on the middle part by an angle of around 90° to arrange the length of the retaining tongue (7) between two top catch portions of the stop member (27) and the bottom of the housing (37) of the back cover to achieve a bayonet assembly of the retaining member (7) in the housing in the stop member (27), and
- fixing the back cover (15) onto the middle part.

17. Method according to claim 16, **characterized in that** the back cover is fixed onto the middle part by means of a certain number of screws each passing into a corresponding notched aperture in the back cover, and each screwed into a respective thread in the middle part.

18. Method according to claim 16, **characterized in that** the membrane is oriented on the middle part by means of a peripheral cavity (6) able to receive an indexing pin of the watch case.
